# FASCICULE DE BREVET EUROPEEN

(11) **EP 0 394 894 B1**
(45) Date de publication et mention de la délivrance du brevet: **03.03.1993**
(21) Numéro de dépôt: 90107617.4
(22) Date de dépôt: 23.04.1990
(51) Int. Cl.: F01D 25/26, F01D 25/12

(54) **Stator interne HP-MP unique de turbine à vapeur avec climatisation controlée**
Einstückiges Innengehäuse für eine Hochdruck-Mitteldruck-Dampfturbine mit geregelter Kühlung
One piece internal casing for a hp-mp steamturbine with controlled cooling

(30) Priorité: 26.04.1989 FR 8905543
(43) Date de publication de la demande: 31.10.1990
(73) Titulaire: GEC ALSTHOM SA, 75116 Paris (FR)
(72) Inventeur: Gros, Jean-Pierre, F-93250 Villemomble (FR); Laffont, Patrick, F-07000 Privas (FR)
(74) Mandataire: Weinmiller, Jürgen

(56) Documents cités:
- BE-A- 524 202
- CH-A- 324 496
- CH-A- 331 946
- CH-A- 360 076
- CH-A- 435 319
- DE-B- 1 143 518

## Description

La présente invention concerne un corps de turbine à vapeur HP-MP selon le préambule de la revendication 1.

Dans le corps de turbine connu les stators internes HP (haute pression) et MP (moyenne pression) sont séparés par un intervalle et munis chacun d'un dispositif d'étanchéité séparés l'un de l'autre et ayant pour fonction de réduire la fuite naturelle de vapeur de la veine HP vers la veine MP. Une turbine de ce type est décrit dans le document CH-A-435 319. Une partie de la fuite passe dans l'intervalle entre les deux dispositifs d'étanchéité et est évacuée par l'intervalle ménagé entre les deux stators internes dans l'espace interstatorique ; cet espace est ainsi balayé par de la vapeur à haute température, son évacuation se faisant à travers les moyens de protection thermique.

Grâce à cette circulation de vapeur, on climatise les stators interne et externe permettant ainsi d'abaisser la température du stator externe ce qui permet de réduire ses dimensions.

Mais la climatisation réalisée ainsi par le balayage de vapeur est imparfaite. En effet, la température de la vapeur injectée dans l'espace interstatorique est élevée et donc le stator externe ainsi que la boulonnerie des stators internes HP et MP sont à une température élevée.

Le corps de turbine selon l'invention ne présentant pas ces inconvénients est défini par la partie caractérisante de la revendication 1.

En prélevant de la vapeur à plus faible température pour climatiser les stators interne et externe, au niveau d'un étage de la veine HP, on peut diminuer la température supportée par le stator externe ainsi que la température supportée par le boulonnage du stator externe et du stator interne HP-MP.

Le balayage de vapeur dans l'espace interstatorique parcourt ainsi la totalité de l'espace, des moyens de positionnement axial aux moyens de protection thermique.

Enfin, comme il n'y a plus d'intervalle entre stator interne HP et stator interne MP, ces deux stators sont remplacés par un stator unique interne permettant de diminuer l'encombrement axial.

Les moyens d'évacuation sont munis de moyens d'adaptation du débit de vapeur ce qui permet d'adapter la climatisation au niveau voulu.

Les moyens d'évacuation de cette vapeur sont reliés à l'entrée du dispositif de resurchauffe alimentant la veine MP.

Selon un perfectionnement de l'invention, au moins une partie de la surface du stator interne en regard du rotor entre les veines HP et MP est munie d'un revêtement à faible conductibilité thermique.

On diminue ainsi les contraintes thermiques transmises au stator interne dans la partie la plus chaude des veines HP et MP.

Selon une réalisation préférentielle de l'invention, les moyens de prélèvement de vapeur envoyant cette vapeur dans l'espace interstatorique sont constitués par des canalisations ménagées dans des bossages du stator interne disposés symétriquement par rapport à l'axe de la turbine.

Les moyens d'évacuation de vapeur de l'espace interstatorique comportent :
- des rainures ménagées dans la partie des moyens de positionnement axial solidaires du stator interne et débouchant dans des cavités ménagées dans la partie des moyens de positionnement axial solidaires du stator externe,
- des cheminées traversant le stator externe débouchant dans lesdites cavités, lesdites cheminées étant munies de tuyauteries plongeantes reliées à l'entrée du dispositif de resurchauffe.

Le stator externe est ainsi protégé des trop fortes convections.

La présente invention sera mieux comprise à la lumière de la description qui va suivre dans laquelle :

La figure 1 représente en demi-coupe axiale un corps de turbine HP-MP connu.

La figure 2 représente en demi-coupe axiale un corps de turbine HP-MP selon l'invention.

La figure 3 représente une demi-coupe axiale détaillée d'une réalisation préférentielle de l'invention.

La figure 4 représente une coupe partielle selon le plan IV-IV du corps de la figure 3.

La figure 5 représente une coupe partielle selon le plan V-V du corps de la figure 3.

La figure 6 représente une perspective du détail du corps représenté à la figure 5.

Le corps de turbine connu représenté à la figure 1 comporte un rotor unique 1 comprenant une partie HP 2 et une partie MP 3 séparées par une partie 4 recevant les étanchéités.

Un stator interne HP 5 définit avec la partie HP 2 une veine HP 6.

Un stator interne MP 7 définit avec la partie MP 3 une veine MP 8.

Les deux stators internes 5 et 7 sont reliés entre eux. Ils sont positionnés axialement à l'intérieur d'un stator externe 9 par des moyens de positionnement 11 étanches.

D'autre part, les parties chaudes des stators internes HP 5 et MP 7 sont protégés thermiquement par un écran 10 non étanche.

La vapeur est injectée à l'entrée 12 de la veine HP 6 par des moyens d'admission 13.

A la sortie 14 de la veine HP 6 est disposé un échappement HP 15 relié à travers un dispositif de resurchauffe 16 à des moyens d'admission MP 17 qui alimentent l'entrée 18 de la veine MP 8.

Le stator externe 9 et les stators internes 5 et 7 définissent avec les moyens de positionnement 11 et l'écran thermique 10 un espace interstatorique 19.

Les moyens de positionnement axial 11 et l'écran thermique 10 sont écartés des entrées 12 et 18 des veines HP 6 et MP 8, de façon à ce que l'espace interstatorique 19 entoure la totalité des étages chauds des veines HP 6 et MP 8.

Au droit de la partie 4 sont disposées des garnitures d'étanchéité 20 et 21 pour séparer l'entrée 12 de la veine HP 6 de l'entrée 18 de la veine 8.

Ces deux garnitures 20, 21 sont écartées axialement par un intervalle 22 entre les stators internes 5 et 7 pour permettre l'alimentation en vapeur de l'espace interstatorique 19.

La vapeur entrée par l'intervalle 22 s'échappe vers la sortie 14 de la veine HP 6 par une fente 23 ménagée dans l'écran 10.

Cette vapeur climatise les stators interne et externe ce qui permet de diminuer le gradient de température supporté par les stators internes 5 et 7 et donc les sollicitations.

Toutefois, en raison de la température élevée de la vapeur injectée le stator externe 9 ainsi que la boulonnerie des stators internes sont à une température élevée.

D'autre part, l'expérience montre que la vapeur froide venant de l'échappement HP passe au delà de l'écran thermique 10 vers l'espace interstatorique 19 et crée une dissymétrie dans les températures ainsi que des contraintes dans les parties chaudes des stators internes HP et MP.

Le corps de turbine HP-MP selon l'invention est représenté à la figure 2.

Les éléments constitutifs de ce corps semblables à ceux du corps connu représenté à la figure 1 portent les mêmes références.

Le corps selon l'invention comporte un stator interne unique 57. Les moyens d'étanchéité 20, 21 disposés dans la partie 4 sont d'une seule pièce.

Les moyens de positionnement axial 11 sont étanches et de même les moyens de protection thermique 10 sont également étanches.

L'espace interstatorique 19 entoure la quasi totalité des étages de la veine HP 6 et les étages chauds de la veine MP 8.

Une admission 24 dans l'espace interstatorique est ménagée dans le stator interne 57 au voisinage des moyens de protection thermique 10. Cette admission amène dans l'espace 19 la vapeur soutirée à la sortie de l'un des derniers étages de la veine HP 6, par exemple, en amont du dernier étage 25.

Dans le stator externe 9 est ménagée une évacuation 26 reliée à l'échappement HP 15 par une canalisation 28 munie d'un dispositif d'adaptation 27. Ce dispositif est par exemple une plaque percée ou une vanne.

La vapeur qui s'échappe de l'espace interstatorique est ainsi recyclée dans le dispositif de resurchauffe 16.

En choisissant l'étage de la veine HP sur lequel on prélève de la vapeur, on peut obtenir l'ordre de grandeur voulu pour la température de la vapeur balayant l'espace interstatorique 19.

Grâce à l'organe d'adaptation 27, on peut régler avec plus de précision la distribution de température le long de l'axe. En général on aura plusieurs évacuations 26 disposées symétriquement autour de l'axe, chacune étant reliée à une canalisation 28 munie d'un organe d'adaptation 27. En réglant différemment les organes 27 on peut régler le refroidissement de l'espace interstatorique 19 en azimut.

Ainsi le débit de vapeur balayant l'espace interstatorique climatise de façon optimale les stators interne 57 et externe 9 ce qui permet d'avoir un gradient thermique faible au niveau du corps interne 57 ainsi que des températures basses de boulons et de stator externe. Ceci permet d'avoir un dimensionnement plus faible des boulons et du stator externe 9.

D'autre part, l'étanchéité du dispositif de protection thermique 10 protège les parties chaudes de toute entrée aléatoire de vapeur froide venant de la sortie de la veine HP.

De plus, la construction du stator interne est plus simple.

On revêt la partie du stator interne 57 au voisinage de l'entrée 12 de la veine HP 6 d'un revêtement 29 à faible conductibilité thermique. De même, la partie du stator interne 57 au voisinage de l'entrée 18 de la veine MP 8 est pourvue d'un revêtement 29 à faible conductibilité thermique.

Dans la réalisation particulière représentée aux figures 3 à 6, le stator interne 57 au voisinage des moyens de protection thermique 10 comporte des bossages 30. Des canalisations 31, 32 latérales et une canalisation radiale 33 sont ménagées dans chaque bossage (voir fig.4).

Les canalisations 31, 32, 33 sont alimentées par une prise 34 située dans la veine HP 6 et débouchent dans l'espace interstatorique 19 au voisinage des moyens de protection thermique 10.

Les bossages 30 sont symétriques par rapport à l'axe de la turbine.

Les moyens de positionnement axial 11 sont constitués d'une première partie 35 solidaire du stator interne 57, reposant sur une partie 36 solidaire du stator externe 9 entre un appui 37 et un contre-appui 38.

Des rainures 39 ont été ménagées dans la partie 35 et débouchent dans une cavité 40 de la partie 36. Une cheminée 41 débouchant dans la cavité 40 est ménagée dans le stator externe 9. Chaque cheminée 41 est munie d'une tuyauterie plongeante 42 servant à évacuer la vapeur vers le dispositif de réglage de débit 27 (figure 2). Ces tuyauteries 42 protègent le stator externe 9 d'une trop grande convection.

De préférence on dispose quatre cavités 40 avec leurs tuyauteries 42 réparties régulièrement autour de l'axe de la turbine. Chacune de ces tuyauteries 42 évacue la vapeur vers un dispositif d'adaptation de débit 27. En réglant chacun des dispositifs d'adaptation 27, on peut régler le refroidissement en azimut dans l'espace interstatorique 19.

## Revendications

1. Corps de turbine à vapeur HP-MP comportant un rotor (1) ayant une partie HP (2) et une partie MP (3) reliées par une partie (4),
- un stator interne HP définissant avec la partie HP (2) du rotor une veine HP (6),
- un stator interne MP définissant avec la partie MP (3) du rotor une veine MP (8),
- le stator interne HP et le stator interne MP étant positionnés axialement à l'intérieur d'un stator externe (9) par des moyens étanches de positionnement axial (11) situés autour de la veine MP (8) dans une plan éloigné de l'entrée (18) de ladite veine MP (8), des moyens de protection thermique (10) étant situés autour de la veine HP (6) dans un plan écarté de l'entrée (12) de ladite veine HP (6), lesdits moyens de positionnement (11) et lesdits moyens de protection thermique (10) définissant avec les stators internes HP et MP et le stator externe (9) un espace interstatorique (19) balayé par de la vapeur,
des moyens d'admission HP (13) débouchant à l'entrée (12) de la veine HP (6),
des moyens d'admission MP (17) débouchant à l'entrée (18) de la veine MP (8) et alimentés par un débit de vapeur prélevé à la sortie (14) de la veine HP (6) et ayant traversé un dispositif de resurchauffe (16),
les entrées (12, 18) des veines HP et MP (6, 8) étant voisines et séparées par des moyens d'étanchéité (20, 21) supportés par les stators internes et disposés dans la partie (4) entre les parties HP et MP (2, 3) du rotor (1),
caractérisé en ce que le stator interne HP et le stator interne MP forment un unique stator interne (57), que l' espace interstatorique (19) comporte, d'une part, des moyens d'admission (24) de vapeur alimentés par de la vapeur prise sur un des derniers étages (25) de la veine HP (6) et débouchant au voisinage des moyens de protection thermique (10) qui isolent l'espace interstatorique (19) de la sortie (14) et, d'autre part, des moyens d'évacuation (26, 28) de vapeur dont les orifices sont disposés au voisinage des moyens de positionnement axial (11) et que lesdits moyens d'évacuation (26, 28) sont munis de moyens d'adaptation (27).

2. Corps de turbine selon la revendication 1, caractérisé en ce que les moyens d'évacuation (26, 28) sont reliés à l'entrée du dispositif de resurchauffe (16) alimentant la veine MP (8).

3. Corps de turbine selon l'une des revendications 1 ou 2, caractérisé en ce que les moyens d'évacuation (26, 28) comportent plusieurs évacuations (26) disposées symétriquement autour de l'axe de la turbine et reliées chacune à un dispositif de réglage (27) permettant de régler en azimut le refroidissement de l'espace interstatorique (19).

4. Corps de turbine selon l'une des revendications précédentes, caractérisé en ce qu'au moins une partie de la surface du stator interne (57) en regard de l'espace (4) du rotor entre les veines HP (6) et MP (8) est munie d'un revêtement (29) à faible conductibilité thermique.

5. Corps de turbine selon l'une des revendications précédentes, caractérisé en ce que les moyens de prélèvement de vapeur (24) envoyant cette vapeur dans l'espace interstatorique (19) sont constitués par des canalisations (31, 32, 33) ménagées dans des bossages (30) du stator interne (57) disposés symétriquement par rapport à l'axe de la turbine.

6. Corps de turbine selon l'une des revendications précédentes, caractérisé en ce que les moyens d'évacuation de vapeur (26) de l'espace interstatorique (19) comportent des rainures (39) ménagées dans la partie (35) des moyens de positionnement axial (11) solidaires du stator interne (57) et débouchant dans des cavités (40) ménagées dans la partie (36) des moyens de positionnement axial (11) solidaires du stator externe (9), des cheminées (41) traversant le stator externe (9) débouchant dans lesdites cavités (40), lesdites cheminées (41) étant munies de tuyauteries plongeantes (42) reliées à l'entrée du dispositif de resurchauffe (16).

## Patentansprüche

1. HD-MD-Dampfturbinenkörper mit einem Rotor (1), der einen HD-Teil (2) und einen MD-Teil (3) aufweist, die durch einen Abschnitt (4) verbunden sind;
- mit einem inneren HD-Stator, der mit dem HD-Abschnitt (2) des Rotors einen HD-Strom (6) definiert;
- mit einem inneren MD-Stator, der mit dem MD-Abschnitt (3) des Rotors einen MD-Strom (8) definiert;
wobei der innere HD-Stator und der innere MD-Stator axial im Inneren des äußeren Stators (9) durch dichte Axialpositionierungsmittel (11) positioniert sind, die um den MD-Strom (8) in einer mit Abstand vom Einlaß (18) des MD-Stroms (8) verlaufenden Ebene angeordnet sind, wobei Wärmeschutzmittel (10) um den HD-Strom (6) in einer vom Eingang (12) des HD-Stroms (6) mit Abstand verlaufenden Ebene angeordnet sind und wobei die Positioniermittel,(11) und die Wärmeschutzmittel (10) mit den inneren HD- und MD-Statoren und dem äußeren Stator (9) einen vom Dampf bestrichenen Zwischenstatorraum (19) definieren;
- mit HD-Einlaßmitteln (13), die in den Eingang (12) des HD-Stroms (6) münden;
- mit MD-Einlaßmitteln (17), die in den Eingang (18) des MD-Stroms (8) münden und mit einer Dampfmenge gespeist werden, die am Ausgang (14) des HD-Stroms (6) entnommen wird und einen Zwischenüberhitzer (16) durchquert hat;
wobei die Eingänge (12, 18) der HD- und MD-Ströme (6, 8) einander benachbart und durch Dichtungsmittel (20, 21) voneinander getrennt sind, die von den inneren Statoren gehalten und im Abschnitt (4) zwischen den HD- und MD-Abschnitten (2, 3) des Rotors (1) angeordnet sind;
dadurch gekennzeichnet, daß der innere HD-Stator und der innere MD-Stator einen einzigen inneren Stator (57) bilden, und daß der Statorzwischenraum (19) einerseits Dampfeinlaßmittel (24) aufweist, die mit Dampf gespeist werden, der an einer der letzten Stufen (25) des HD-Stroms (6) entnommen wird und in der Nähe der Wärmeschutzmittel (10) einmündet, welche den Statorzwischenraum (19) vom Ausgang (14) trennen, und andererseits Dampfauslaßmittel (26, 28) aufweist, deren Öffnungen in der Nähe der Axialpositionierungsmittel (11) angeordnet sind, und daß die Auslaßmittel (26, 28) mit Einstellmitteln (27) versehen sind.

2. Turbinenkörper nach Anspruch 1, dadurch gekennzeichnet, daß die Auslaßmittel (26, 28) an den Eingang des Zwischenüberhitzers (16) angeschlossen sind, der den MD-Strom (8) speist.

3. Turbinenkörper nach Anspruch 1 oder 2, dadurch gekennzeichnet, daß die Auslaßmittel (26, 28) mehrere Auslässe (26) aufweisen, die symmmetrisch um die Achse der Turbine verteilt und je an eine Einstellvorrichtung (27) angeschlossen sind, die es ermöglicht, die Kühlung des Statorzwischenraumes (19) in azimutaler Richtung zu regulieren.

4. Turbinenkörper nach einem der vorhergehenden Ansprüche, dadurch gekennzeichnet, daß mindestens ein Abschnitt der Oberfläche des inneren Stators (57), der dem Abschnitt (4) des Rotors zwischen dem HD-Strom (6) und dem MD-Strom (8) gegenüber liegt, mit einem Belag (29) geringer Wärmeleitfähigkeit versehen ist.

5. Turbinenkörper nach einem der vorhergehenden Ansprüche , dadurch gekennzeichnet, daß die den Dampf in den Statorzwischenraum (19) leitenden Dampfentnahmemittel (24) aus Kanälen (31, 32, 33) bestehen, die in Höcker (30) des inneren Stators (57) eingearbeitet sind, welche relativ zur Achse der Turbine symmetrisch angeordnet sind.

6. Turbinenkörper nach einem der vorhergehenden Ansprüche, dadurch gekennzeichnet, daß die Dampfauslaßmittel (26) des Zwischenstatorraum (19) Nuten (39) aufweisen, die in den Abschnitt (35) der fest mit dem inneren Stator (57) verbundenen Axialpositionierungsmittel (11) eingearbeitet sind und in Hohlräume (40) münden, die in den Abschnitt (36) der mit dem äußeren Stator (9) fest verbundenen Axialpositionierungsmittel (36) eingearbeitet sind, wobei Schächte (41) den äußeren Stator (9) durchqueren und in die genannten Hohlräume (40) einmünden, und die Schächte (41) mit eintauchenden Rohrleitungen (42) versehen sind, die an den Eingang des Zwischenüberhitzers (16) angeschlossen sind.

## Claims

1. An HP-MP steam turbine body comprising a rotor (1) having an HP portion (2) and an MP portion (3) interconnected by an intermediate portion (4);
- an HP internal stator to define in conjunction with the HP portion (2) of the rotor an HP stream (6);
- an MP internal stator to define in conjunction with the MP portion (3) of the rotor an MP stream (8);
- the HP internal stator and the MP internal stator being positioned axially inside an external stator (9) by sealed axial positioning means (11) situated around the MP stream (8) in a plane which is at a distance from the inlet (18) of said MP stream (8); thermal protection means (10) being situated around the HP stream (6) in a plane at a distance from the inlet (12) of said HP stream (6), said positioning means (11) and said thermal protection means (10) defining in conjunction with the external stator (9) and with the HP and MP internal stators an inter-stator space (19) swept by steam;
- HP admission means (13) opening out to the inlet (12) of the HP stream (6);
- MP admission means (17) opening out to the inlet (18) of the MP stream (8) and fed with a flow of steam tapped at the outlet (14) of the HP stream (6) and passed through a resuperheater device (16);
- the inlets (12, 18) of the HP and MP streams (6, 8) being adjacent to each other and separated by sealing means (20, 21) supported by the internal stators and disposed in the intermediate portion (4) of the rotor (1) between the HP and MP portions (2, 3);
the turbine body being characterized in that the HP internal stator and the MP internal stator constitute a single internal stator (57), and in that the inter-stator space (19) includes on the one hand steam admission means (24) fed with steam tapped at one of the last stages (25) of the HP stream (6) and opening out in the vicinity of the thermal protection means (10) which isolate the inter-stator space (19) from the outlet (14), and on the other hand steam exhaust means (26, 28) whose orifices are disposed in the vicinity of the axial positioning means (11), the said exhaust means (26, 28) being provided with flow adjustment means (27).

2. A turbine body according to claim 1, characterized in that the exhaust means (26, 28) are connected to the inlet of the resuperheater device (16) feeding the MP stream (8).

3. A turbine body according to claim 1 or 2, characterized in that the exhaust means (26, 28) comprise a plurality of exhausts (26) disposed symmetrically about the axis of the turbine, each connected to a respective flow adjustment device (27) enabling the cooling of the interstator space (19) to be adjusted in azimuth.

4. A turbine body according to any preceding claim, characterized in that at least a portion of the surface of the internal stator (57) facing the intermediate space (4) of the rotor between the HP and MP streams (6, 8) is provided with a coating (29) of low thermal conductivity.

5. A turbine body according to any preceding claim, characterized in that the steam tapping means (24) delivering said steam into the inter-stator space (19) are constituted by ducts (31, 32, 33) provided through bosses (30) on the internal stator (57) and disposed symmetrically about the axis of the turbine.

6. A turbine body according to any preceding claim, characterized in that the means (26) for exhausting steam from the inter-stator space (19) comprise grooves (39) provided in the portion (35) of the axial positioning means (11) which are fixed to the internal stator (57) and opening out into cavities (40) provided in the portion (36) of the axial positioning means (11) which are fixed to the external stator (9), flues (41) passing through the external stator (9) and opening out into said cavities (40), said flues being provided with dipping pipework (42) connected to the inlet of the resuperheater device (16).
